# EUROPÄISCHE PATENTSCHRIFT

(11) **EP 0 379 711 B1**
(45) Veröffentlichungstag und Bekanntmachung des Hinweises auf die Patenterteilung: **18.03.1992**
(21) Anmeldenummer: 89123623.4
(22) Anmeldetag: 20.12.1989
(51) Int. Cl.: B07B 7/083

(54) **Verfahren zur Feinstsichtung und Vorrichtung zur Durchführung des Verfahrens**
Method of sifting fine materials, and apparatus for carrying out the method
Procédé de tri de matières fines et dispositif pour mettre en oeuvre le procédé

(30) Priorität: 27.12.1988 DE 3844008; 12.05.1989 DE 3915552
(43) Veröffentlichungstag der Anmeldung: 01.08.1990
(73) Patentinhaber: Nied, Roland, Dr.-Ing., D-86486 Bonstetten (DE)
(72) Erfinder: Nied, Roland, Dr.-Ing., D-86486 Bonstetten (DE)
(74) Vertreter: Walter, Helmut, Dipl.-Ing.

(56) Entgegenhaltungen:
- DE-A- 2 651 383
- DE-C- 921 970
- DE-C- 3 303 078
- ZEMENT-KALK-GIPS, Band 38, Nr. 1, 1985, Seiten 22-27, Wiesbaden, DE; F. SGASLIK: "Neue Erkenntnisse zur Sichtergestaltung"

## Beschreibung

Es sind Zerkleinerungsmaschinen bekannt, bei denen die zu zerkleinernden Teilchen in einem schnellen Gasstrom beschleunigt und durch gegenseitiges Zusammenprallen oder den Prall auf ein Target zerkleinert werden. Bei diesen im Gegensatz zu den mechanischen Mühlen als Strahlmühlen bezeichneten Konstruktionen wurde große Mühe darauf verwandt, den von Haus aus höheren Energiebedarf zu senken. Insbesondere unter diesem Gesichtspunkt entwickelte Strahlmühlen ergeben sich z.B. aus TIZ-Fachbereichte, Vol. 109, No. 1, 1985. Die Prallmahlung ist ein weit verbreitetes Zerkleinerungsverfahren, wenn höchste Feinheiten erreicht oder härteste Materialien verarbeitet werden sollen. Unter diesem Gesichtspunkt stehen je nach Aufgabenstellung zwei Maschinentypen, die Rotorprallmühlen und die Strahlmühlen, zur Verfügung ("Sprechsaal", Vol. 119, No. 7, 1986). Bei den Rotorprallmühlen entspricht es der Gesetzmäßigkeit, daß die Zerkleinerung umso besser gelingt, je schneller die Trommel sich dreht und je größer die demzufolge sich ausbildende Fliehkraft ist. Andererseits kann die Trommeldrehzahl nicht beliebig gesteigert werden.

Bei Spiralstrahlmühlen als einem Typ der Strahlmühlen steht die Trommel still und das Gut tragende Gas wird über Düsen mit hoher Energie in die Trommel eingebracht, so daß sich eine gegenüber der Trommelwand rotierende Strömung ausbildet, die in der Mühle eine Trennung zwischen Grob- und Feingut zuläßt, so daß mit dem Gas und durch den Austragstutzen nur fein gemahlenes Gut ausgetragen wird, das einem Sichter zugeführt wird, um klassiert und zum Teil als Feinstgut in einem Filter vom Gas getrennt zu werden, während das im Sichter abgewiesene Gut wiederholt solange behandelt wird, bis es die Masse des Feinstgutes hat.

Ersichtlich sollte bei allen diesen Lösungen auf die eine oder andere Weise angestrebt werden, die Grenze zwischen Grob- und Feinstgut so festzulegen, daß das den Sichter über den Austragstutzen verlassende Gas nur Feststoffpartikel mit möglichst geringer Masse enthält, während Partikel auch dann noch abgewiesen werden, wenn sie in weniger spezieller Betrachtungsweise schon eine relativ geringe Masse erreicht haben.

Eine bekannte Spiralstrahlmühle, bei der das zu zerkleinernde Gut mit Hilfe von Treibmittelstrahlen in einer runden Mahlkammer in kreisender Bewegung gehalten wird und das fein gemahlene in der Nähe der Kammerachse aus der Kammer austritt, um einem Sichter zugeführt zu werden, ist dadurch gekennzeichnet, daß dem bereits weitgehend zerkleinerten Gut in einer zwischen der außenliegenden Mahlzone und den Austrittsstellen liegenden Sichtzone durch zusätzliche Treibmittelstrahlen eine erhöhte Rotationsgeschwindigkeit erteilt wird, wodurch die größeren Teilchen in die Mahlzone zurückgeführt werden (DE-C-921 970). Ziel dieser Lösung ist es, nur feinstgemahlenes Gut aus der Mühle abzuführen und auch bereits relativ fein gemahlene Partikel als Grobgut im Mahlprozeß zu belassen bzw. einem erneuten Mahlprozeß zuzuführen. Im Hinblick auf die Erfindung ist bei diesem Stand der Technik wesentlich, daß es sich um die Klassierung innerhalb einer Mühle und nicht um eine der Mühle nachgeschaltete Sichtung handelt und daß die Beschleunigung der Partikel ausschließlich mit Gasstrahlen, also ausschließlich pneumatisch erfolgt.

Bei Windsichtern wird aus dem in den Sichter eingebrachten Gut zunächst die noch mit relativ großer Masse behafteten Teile des Gutes ausgesondert, ehe die mit relativ geringer Masse behafteten Teilchen im Luftstrom schwebend als Feinstgut mittels eines Sichtrades in einen Austragstutzen gelangen, durch den sie einem Filter zugeführt werden, der die Feinstgutteile zurückhält und die gereinigte Luft zur Wieder- oder Weiterverwendung passieren läßt. Dabei ist es bekannt, eine um eine vertikale Achse drehende Trommel zu verwenden, die auf ihrer Innenwand mit Schaufeln versehen ist, die den in die Trommel eingebrachten, mit Gut beladenen Gasstrom radial ins Trommelzentrum führen, wo in Richtung der Drehachse der Trommel der Austragstutzen für die mit Feinstgut befrachtete Luft angeordnet ist, während infolge der aus der Umdrehung der Trommel resultierenden Fliehkraft Feststoffpartikel abgewiesen werden, deren Masse größer ist als die Masse der Partikel, die mit dem Gas durch den Austragstutzen den Sichter als Feinstgutpartikel verlassen.

Mit einem Sichter, also einer einer Mühle beliebiger Art nachgeschalteten Vorrichtung befaßt sich nun die Erfindung. Ihr liegt die Aufgabe zugrunde, es zu ermöglichen, daß nur Feinstgut mit extrem geringer Masse aus dem Sichter abgeführt wird und "Feingut" auch dann noch als zum Grobgut gehörig abgewiesen wird, wenn es bei heutigen Lösungen bereits als Feinstgut angesehen und dem Filter zugeführt wird. Verkürzt ausgedrückt soll die Erfindung eine Möglichkeit aufzeigen, wie für das in der Trommel rotierende Gas eine höhere Umfangsgeschwindigkeit erzielt werden kann, als es bei den heute als Alternativen angesehenen Lösungen mit feststehender oder mit drehender Trommel der Fall ist, um mittels der sich ausbildenden Fliehkraft auch schon mit relativ extrem kleiner Masse behaftete Feststoffpartikel nicht aus dem Sichter austreten zu lassen, sondern nochmals der die Masse vermindernden Behandlung zuzuführen. Dabei soll die mit der Fliehkraft einhergehende Umfangsgeschwindigkeit möglichst rationell erzeugt werden können.

Wenn nun mit der Erfindung ein deutlich besseres Ergebnis in der Weise erzielt werden soll, daß im Sichter auch Feinstaub abgeschieden werden kann, der wegen seiner geringen Masse bisher nicht auf diesem Wege ausgeschieden werden konnte, sondern ins Filter gelangte, so liegt der Erfindung das Prinzip zugrunde, die beiden bisher ausschließlich als Alternativen angesehenen Lösungsprinzipien zu vereinigen, indem ein kleinmassiges Partikel enthaltendes Gas zunächst mechanisch auf eine bestimmte Umfangsgeschwindigkeit vorbeschleunigt wird, wie es bei rotierenden Trommeln als alleinige Maßnahme bereits üblich ist, daß sich jedoch dieser Beschleunigung ein Impulsübergang zwischen einem zusätzlichen, schnelleren Gasstrom und dem bereits vorbeschleunigten Gut-Gas-Gemisch überlagert. Hierdurch tritt eine deutliche Energiezufuhr zu dem vorbeschleunigten Gut-Gas-Gemisch auf, die Strömungsgeschwindigkeit wird erhöht und der Feinststofffilterung wird ein Gut-Gas-Gemisch zugeführt, das Partikel mit wesentlich kleinerer Masse enthält, als es bisher erzielbar war. Die Feinstsichtung wird also deutlich verbessert.

In der Zeichnung ist das Prinzip der Erfindung, diese erläuternd dargestellt, und zwar in Fig. 1 als schematische Seiten-, in Fig. 2 als ebenso schematische Draufsicht.

Eine aufrechtstehende, zylindrische Trommel 1 ist mit einem geeigneten Antrieb in hochtouriger Umdrehung um ihre vertikale Längsachse 2 antreibbar. Bei einem äußeren Trommeldurchmesser von etwa 460 mm und einer Trommelhöhe von etwa 130 mm liegt die angestrebte Solldrehzahl bei 2000 min⁻¹. Auf der Innenseite des Trommelmantels sind dieser in gleichbleibender Teilung Schaufeln 3 zugeordnet, die einen aus einer beliebigen Mühle kommenden radial in die Trommel eingeführten Gasstrom, der mit Feinstaub angereichert ist, zunächst in Umfangsrichtung der Trommel umlenken und dann auf dem Weg zur Trommelmitte beschleunigen. Konzentrisch zur Drehachse ist in das Sichterrad aus Trommel 1 und Beschaufelung 3 der Gutaustrag hineingeführt, der feststehen oder mit der Trommel umlaufen kann. Die Strömungs- bzw. Umfangsgeschwindigkeit des Gut-Gas-Gemisches wird nun dadurch deutlich über den mechanisch mit der drehenden Trommel erzielbaren Wert hinaus erhöht, daß über eine bestimmte Anzahl von Düsen 5, die tangential und etwas nach unten geneigt angeordnet sind, dem mit entsprechend hoher Geschwindigkeit bereits rotierenden Gut-Gas-Gemisch Gasstrahlen überlagert werden, wobei der Rohgasstrom um den Volumenanteil der Zweitluft verringert wird. Es folgt also auf die mechanische Beschleunigung des Rohgasstromes dessen pneumatische Beschleunigung im Umfangsrichtung der Trommel. Die Gesamtbeschleunigung ist dadurch wesentlich höher als bei allein mechanischer oder allein pneumatischer Beschleunigung und es werden nur noch Massepartikel mit extrem geringer Masse in den Gutaustrag mitgerissen.

Mit im Sinne der bisherigen Technologien nur geringe Masse aufweisende Partikel, die bei den bisherigen Lösungen ebenfalls in den Gutaustrag gelangen, werden dagegen abgewiesen und einer erneuten, ihre Masse nochmals verringernden Behandlung zugeführt.

Die Anzahl der vorgesehenen Düsen 5 hängt von den Umständen des Einzelfalles ab, es ist aber verständlich, daß bei Auswahl eines geringeren Düsenquerschnittes die Anzahl der Düsen größer sein kann als bei entrsprechend größeren Düsenquerschnitten. Die Mündungen der Beschleunigungsdüsen, die den zumindest etwa tangentialen Gasaustritt bewirken, liegen in der virtuellen Zylinderfläche, die sich an den Gasaustrag in das Trommelinnere fortsetzt.

Die Beschleunigung, die durch die Gasstrahlen erzielt werden kann, soll möglichst hoch sein, d.h. die Gasstrahlen sollen mit möglichst hoher Geschwindigkeit in die Trommel eingeblasen werden. Die Obergrenze ist die Schallgeschwindigkeit, die bei einzelnen Gasen unterschiedlich ist. Es soll deshalb als Gas ein Medium bevorzugt verwendet werden, das erst bei hoher Geschwindigkeit Schallgeschwindigkeit erreicht, d.h. dessen Schallgeschwindigkeit einen möglichst hohen Wert hat, um die erzielten Werte in möglichst geringem Maße durch die Kompression des Gases zu beeinträchtigen. Es kommt deswegen Luft erhöhter Temperatur von z.B. 200°C oder Heißdampf von 400° als beispielsweisem Richtwert in Frage. Im Sinne der Erfindung ist demzufolge auch überhitzter Wasserdampf ein Gas. Generell gesprochen kommt ein Gas oder ein Gaszustand in Frage, bei dem die Schallgeschwindigkeit deutlich höher liegt als die von Luft bei Umgebungstemperatur.

Der Gasanteil soll zumindest etwa ein Viertel der Ausgangsluftmenge sein, und er kann bis zum Faktor 2 größer sein.

## Patentansprüche

1. Verfahren zur Klassierung von partikelförmigem Gut extrem geringer Masse in einem Gasstrom, der aus einer Mühle kommend in eine Sichtertrommel mit vorzugsweise vertikaler Achse eingeführt wird und in dieser rotiert, so daß unter der Einwirkung der sich ausbildenden Fliehkraft Gutpartikel ab einer bestimmten Masse als Grobgut ausgesondert werden, während Gas mit Gutpartikeln mit einer geringeren Masse, sogenanntem Feinstgut, einem konzentrisch zur Trommelachse angeordneten rohrförmigen Gutaustrag zugeführt wird, um in ein Filter zu gelangen, wo eine Trennung in Gas und Feinstgut erfolgt, **dadurch gekennzeichnet,** daß das die Trommel eingebrachte Gut-Gas-Gemisch zunächst mechanisch auf eine bestimmte Umfangsgeschwindigkeit vorbeschleunigt wird und im Anschluß daran durch Impulsaustausch zwischen zusätzlich etwa tangential in die Trommel eingebrachten schnellen Gasstrahlen und vorbeschleunigtem Gut-Gas-Gemisch dieses auf die endgültige Umfangsgeschwindigkeit beschleunigt wird.

2. Verfahren nach Anspruch 1, gekennzeichnet durch eine Gasart oder ein Gas in einem Zustand derart, daß die Schallgeschwindigkeit des Gases deutlich höher ist, als die von Luft bei Umgebungstemperatur.

3. Verfahren nach Anspruch 1 oder 2, dadurch gekennzeichnet, daß die Menge des Beschleunigungsgases zumindest etwa 1/4 des ursprünglich in der Trommel befindlichen Gasvolumens und maximal etwa das Doppelte dieses Volumens beträgt.

4. Vorrichtung zur Durchführung des Verfahrens nach einem der Ansprüche 1-3, gekennzeichnet durch ein trommelförmiges Schaufelsichtrad, das um die Trommelachse rotiert als Mittel zur Vorbeschleunigung des Gut-Gas-Gemisches und Beschleunigungsdüsen zur zumindest etwa tangentialen Einbringen zusätzlicher Gasstrahlen in die rotierende Trommel im Bereich der den Gasaustrag ins Trommelinnere fortsetzenden virtuellen Zylinderfläche.

## Claims

1. A method of grading material in the form of particles of extremely low mass in a current of gas which, coming from a mill, is introduced into a sifting drum of preferably vertical axis, and rotates therein so that in response to the centrifugal force developing particles of the material as from a given mass are separated as coarse material while gas containing particles of material of lower mass, i.e. micro-material, is fed to a tubular material outlet disposed concentrically in relation to the drum axis to pass to a filter where separation into gas and micro-material takes place, characterised in that the mixture of material and gas introduced into the drum is initially accelerated mechanically to a given circumferential speed and then, as a result of pulse exchange between high-speed gas streams additionally introduced substantially tangentially into the drum and pre-accelerated mixture of material and gas, the said mixture is accelerated to the final circumferential speed.

2. A method according to claim 1, characterised by a type of gas or a gas in a condition such that the speed of sound of the gas is much higher than that of air at ambient temperature.

3. A method according to claim 1 or 2, characterised in that the amount of acceleration gas is at least approximately 1/4 of the volume of gas originally in the drum and no more than substantially twice said volume.

4. Apparatus for performing the method according to any one of claims 1 to 3, characterised by a bladed sifting wheel in the form of a drum, which rotates about the drum axis as a means of pre-accelerating the mixture of material and gas, and acceleration nozzles for introducing additional gas streams at least substantially tangentially into the rotating drum in the region of the virtual cylinder surface forming the continuation of the gas outlet into the interior of the drum.

## Revendications

1. Procédé de triage d'un produit en forme de particules d'une masse extrêmement faible dans un courant de gaz, qui, en provenance d'un broyeur, est introduit et tourne dans un tambour de séparateur présentant de préférence un axe vertical, de sorte qu'à partir d'une certaine masse et sous l'effet de la force centrifuge engendrée, des particules de produit sont séparées en tant que produit grossier, tandis que du gaz avec des particules de produit d'une masse plus faible, à savoir du produit appelé produit fin, est amené à une sortie d'évacuation du produit, de forme tubulaire et disposée concentriquement à l'axe du tambour, pour parvenir à un filtre où s'effectue une séparation en gaz et produit fin, caractérisé en ce que le mélange produit-gaz introduit dans le tambour est accéléré initialement et de manière mécanique à une vitesse périphérique déterminée, et est ensuite accéléré jusqu'à la vitesse périphérique finale, par un échange impulsionnel entre des jets de gaz rapides supplémentaires introduits dans le tambour de manière sensiblement tangentielle et le mélange gaz-produit accéléré initialement.

2. Procédé selon la revendication 1, caractérisé par un type de gaz ou un gaz à un état tel que la vitesse sonique du gaz est nettement supérieure à celle de l'air à température ambiante.

3. Procédé selon la revendication 1 ou 2, caractérisé en ce que la quantité de gaz accélérateur est égale au moins à environ 1/4 du volume de gaz se trouvant initialement dans le tambour et au maximum environ au double de ce volume.

4. Dispositif pour la mise en oeuvre du procédé selon l'une des revendications 1 à 3, caractérisé par une roue à aubes de séparateur en forme de tambour tournant autour de l'axe du tambour et faisant office de moyen d'accélération initiale du mélange gaz-produit, ainsi que des buses d'accélération destinées à envoyer d'un manière au moins sensiblement tangentielle dans le tambour en rotation, des jets de gaz supplémentaires, dans la zone de la surface cylindrique virtuelle prolongeant vers l'intérieur du tambour la sortie d'évacuation de gaz .
